# EUROPÄISCHE PATENTSCHRIFT

(11) **EP 0 937 800 B1**
(45) Veröffentlichungstag und Bekanntmachung des Hinweises auf die Patenterteilung: **16.04.2003**
(21) Anmeldenummer: 99101842.5
(22) Anmeldetag: 28.01.1999
(51) Int. Cl.: D04B 7/04, D04B 15/06

(54) **Verfahren zur Herstellung eines Gestricks auf einer Flachstrickmaschine**
Method for manufacturing knitwear on a flat bed knitting machine
Procédé pour la fabrication d'un tricot dans un métier à tricoter rectiligne

(30) Priorität: 24.02.1998 DE 19807695
(43) Veröffentlichungstag der Anmeldung: 25.08.1999
(73) Patentinhaber: H. Stoll GmbH & Co., 72760 Reutlingen (DE)
(72) Erfinder: Stoll, Thomas, Dipl.-Ing., 72762 Reutlingen (DE); Schmid, Franz, Dipl.-Ing., 72411 Bodelshausen (DE)
(74) Vertreter: Möbus, Rudolf, Dipl.-Ing.

(56) Entgegenhaltungen:
- EP-A- 0 672 769
- WO-A-95/07382
- DE-A- 3 241 153
- GB-A- 2 131 841
- GB-A- 2 132 234

## Beschreibung

Die Erfindung betrifft ein Verfahren zur Herstellung eines Gestricks auf einer Flachstrickmaschine mit mindestens einem Nadelbett mit mehreren, längsverschiebbar geführten Nadeln, zwischen denen in Nadellängsrichtung verschiebbare Platinen angeordnet sind.

Aus der DE 32 47 767 A1 ist bereits eine Strickmaschine mit parallel zur Nadelbewegungsebene verschiebbaren Maschenbildungsplatinen bekannt, wobei die Maschenbildungsplatinen in der ersten Phase der Austriebsbewegung der Stricknadeln in derselben Richtung, aber mit geringerer Geschwindigkeit bewegt werden, um dadurch die Geschwindigkeit der Nadelzungen bei ihrem öffnungsvorgang zu vermindern.

Die EP-A-0 672 769 beschreibt ebenfalls eine Flachstrickmaschine mit in Nädellängsrichtung steuerbar verschieblichen Platinen gemäß dem Oberbegriff von Anspruch 4.

Der vorliegenden Erfindung liegt die Aufgabe zugrunde, bei der Maschenbildung auf einer Flachstrickmaschine mit Hilfe von Platinen zu verhindern, dass beim Nadelvortrieb der Strickfaden aus dem Nadelhaken springt, auch wenn der Strickfaden eine hohe Eigensteifigkeit aufweist, aus mehreren Fäden gebildet ist oder wenn mehrere Fanghenkel in den Nadelhaken eingelegt werden müssen.

Die Aufgabe wird mit einem Verfahren zur Herstellung eines Gestricks auf einer Flachstrickmaschine mit mindestens einem Nadelbett mit mehreren längsverschiebbar geführten Nadeln, zwischen denen in Nadellängsrichtung verschiebbare Platinen angeordnet sind, gelöst, wobei das Verfahren gekennzeichnet ist durch die Schritte:
- zur Bildung einer neuen Masche Einziehen der Nadel mit dem im Nadelhaken liegenden Strickfaden in das Nadelbett, wobei sich die Maschenschleife an der Wirkfläche an der Brustseite der neben der Nadel liegenden Platine abstützt,
- anschließend Austreiben der Nadel, während die Platine mindestens während des Beginns der Austriebsbewegung der Nadel ebenfalls und mit gleicher Geschwindigkeit wie die Nadel ausgetrieben wird, wodurch die Wirkfläche der Platine die Maschenschenkel gespannt hält,
- sobald die Maschenschleife durch eine Gestrickabzugseinrichtung, Einstreifeinrichtungen, Niederhalteplatinen o. dgl. sicher in der Nadel gehalten wird, weiterer Austrieb der Nadel bis zur Kammgleiche, während die Platine wieder in ihre Ausgangsstellung eingezogen wird.

Mit Hilfe des erfindungsgemäßen Verfahrens wird somit erreicht, dass während der kritischen Phase des Maschenbildungsvorgangs die Maschenschenkel stets gespannt gehalten werden, sodass es nicht zu einem Herausspringen des Strickfadens aus dem Nadelhaken kommen kann. Die Platinen sind einzeln ansteuerbar, sodass bei Bedarf nur die Platinen derjenigen Nadeln, die einen entsprechend eigensteifen Strickfaden bzw. mehrere Strickfäden gleichzeitig verarbeiten, aktiviert werden müssen. Mit Hilfe der Platinen lassen sich jedoch noch weitere Vorteile erreichen. So können zur Erzeugung mindestens einer vergrößerten Masche vor dem Einziehen des Strickfadens zur Bildung dieser Masche durch Einziehen der Nadel in das Nadelbett die beiden der Nadel benachbarten Platinen entsprechend der gewünschten Maschenvergrößerung ausgetrieben werden und die Nadel nur bis zu einer Standard-Einzugstiefe für alle Nadeln des Nadelbettes eingezogen werden. Hier wird also die Maschengröße nicht mehr allein durch eine entsprechende Kuliertiefe der Nadel beeinflusst, sondern durch Einnahme einer zusätzlichen Austriebsposition durch die Platinen.

Bei einer weiteren bevorzugten Ausführungsform des erfindungsgemäßen Verfahrens werden Platinen mit einer Bohrung, durch die ein sich über die gesamte Länge des Nadelbettes erstreckender und eine Abschlagskante bildender Abschlagsdraht geführt ist, verwendet und durch Aus- oder Einwärtsbewegen der Platinen die Position des Abschlagsdrahtes und damit der Abschlagskante für die mit der betreffenden Nadel zu bildenden Masche bezüglich des Scheitels des Nadelgrundes entsprechend der gewünschten Maschengröße und den Eigenschaften des Strickfadens optimiert. Durch die Optimierung des Maschenabschlagens wird der günstigste Zeitpunkt des Aufgleitens der alten Masche auf die Maschenschenkel der neuen Masche in Abhängigkeit von der Maschengröße und der Materialart des Strickfadens erreicht.

Die erfindungsgemäße Flachstrickmaschine zur Durchführung des erfindungsgemäßen Verfahrens nach einem der Ansprüche 1 bis 3 ist Gegenstand von Anspruch 4. Die Platinen können gleichzeitig die Funktion von Maschenbildern übernehmen. Es kann jedoch auch neben jeder Platine ein Maschenbilder angeordnet sein, wobei die Wirkflächen der Maschenbilder und der Platinen identisch ausgebildet sind. Soll außerdem die Abschlagskante für die Maschen verstellbar sein, so können die Platinen mit einer Bohrung versehen sein, durch die ein sich längs des Nadelbettes erstreckender, als Abschlagskante dienender Abschlagsdraht geführt ist. Die Position dieses Drahtes lässt sich verstellen, indem die Platine parallel zur Nadellängsrichtung bewegt wird.

Nachfolgend werden bevorzugte Ausführungsformen von Platinen erfindungsgemäßer Flachstrickmaschinen und ihre Wirkungsweise anhand der Zeichnung näher beschrieben.

Im Einzelnen zeigen:
- Fig. 1 a) - c): eine Draufsicht auf drei verschiedene Sektionen eines Nadelbettes mit unterschiedlichen Nadel- und Platinenstellungen;
- Fig. 2: einen Schnitt entlang der Linie II - II durch die Nadelbettsektion aus Fig. 1 a);
- Fig. 3: einen Schnitt entlang der Linie III - III durch die Nadelbettsektion aus Fig. 1 b);
- Fig. 4: einen Schnitt entlang der Linie IV - IV durch die Nadelbettsektion aus Fig. 1 c);
- Fig. 5: eine der Fig. 2 entsprechende Ansicht mit einer zweiten Ausführungsform einer Platine;
- Fig. 6: eine der Fig. 2 entsprechende Ansicht mit einer dritten Ausführungsform einer Platine.

Fig. 1 zeigt in der Draufsicht ein Nadelbett mit mehreren Stricknadeln 5, Maschenbildern 6 sowie in Längsrichtung der Nadeln 5 beweglichen Platinen 3. In Fig. 1 a) befinden sich die Stricknadeln in der tiefsten Einzugsposition für die herzustellende Maschengröße. Fig. 1 b) zeigt drei Stricknadeln 5, die unterschiedlich weit in Richtung Kammgleiche ausgetrieben sind. Die Platinen 3 sind entsprechend dem Vortrieb der Stricknadeln 5 ebenfalls unterschiedlich weit aus ihrer Ausgangsstellung ausgetrieben. In Fig. 1 c) ist dann derjenige Zustand dargestellt, in dem alle Nadeln 5 in Kammgleiche und die Platinen 3 wieder in Ausgangsposition sind, in der sie sich in gleicher Höhe wie die Maschenbilder 6 befinden.

Die Wirkungsweise der Platinen 3 und der Stricknadeln 5 in den unterschiedlichen Abschnitten der Maschenbildung ist in den Fig. 2 bis 4 anhand von Schnittbildern durch das Nadelbett aus Fig. 1 dargestellt.

In Fig. 2 ist mit 1 ein Nadelbettsteg bezeichnet, der eine Nut 2 aufweist, in den die Platine 3 parallel zur Nadelgleitebene angeordnet und durch den Schaft der Nadel 5 seitlich fixiert ist. Die Wirkfläche 4 an der Platinenbrust weist dieselbe Geometrie wie die Wirkfläche 7 des gestrichelt eingezeichneten Maschenbilders 6 auf, der seitlich neben der Platine 3 liegt. Die Platine 3 wird durch eine nicht näher dargestellte Kurvenbahn an einem über das Nadelbett bewegten Schlitten gesteuert. In Fig. 2 übt die Kurvenbahn eine Kraft K1 aus, die bewirkt, dass die Wirkfläche 4 der Platine 3 in einer Ebene zur Wirkfläche 7 des Maschenbilders 6 liegt. Die Nadel 5 wird von einer Nadelschlosskurve des Schlittens in Richtung des Pfeiles NE in das Nadelbett eingezogen, wodurch sich eine Maschenschleife 9 eines in den Nadelhaken 8 eingelegten Strickfadens gleichzeitig an den Wirkflächen 4 und 7 abstützt. Die zuvor gebildete Masche 10 liegt mit ihrem Bogen 11 über den Schenkeln der Maschenschleife 9 und überträgt dadurch auf die Maschenschleife 9 eine Abzugskraft AK einer nicht näher dargestellten Gestrickabzugseinrichtung. Die Nadel 5 befindet sich in Fig. 2 an der tiefsten Einzugsposition, die zur Erzeugung der gewünschten Maschengröße nötig ist.

In Fig. 3 wird die Nadel 5 durch die Nadelschlosskurve mit einer auswärtsgerichteten Kraft NV beaufschlagt und somit nach vorne ausgetrieben. Gleichzeitig wird die Platine 3 durch die zugehörige Steuerkurve mit der Kraft K2 mit gleicher Geschwindigkeit wie die Nadel 5 mitausgetrieben. Dadurch verschiebt sich die Wirkfläche 4 der Platine 3 gegenüber der Wirkfläche 7 des Maschenbilders 6 nach vorne und hält die Schenkel der Maschenschleife 9 während der Vorwärtsbewegung der Nadel 5 gespannt. Dadurch wird sicher vermieden, dass die Maschenschleife 9 aus dem Nadelhaken 8 springen kann. Vorteilhafterweise wird die Platine 3 nur solange mitausgetrieben, bis der Beschleunigungsruck der Stricknadel 5 durch die Wirkung des Gestrickabzugs kompensiert ist und damit die Maschenschleife 9 allein durch die Kräfte des Gestrickabzugs im Nadelhaken 8 gehalten wird.

In Fig. 4 ist dargestellt, wie die Nadel 5 durch die Kraft NV weiter nach vorne bis zum Erreichen der Kammgleiche ausgetrieben wird. Die Platine 3 wird dagegen durch die Kraft K3 der zugeordneten Platinenschlosskurve bereits wieder eingezogen, nachdem der Gestrickabzug dafür sorgt, dass die Maschenschleife 9 sicher im Nadelhaken 8 gehalten wird. Die Einzugsbewegung wird solange fortgesetzt, bis die vordere Wirkfläche 4 der Platine 3 wieder in einer Ebene mit der Wirkfläche 7 des Maschenbilders 6 liegt und die Platine 3 damit wieder ihre Ausgangsposition erreicht hat. Damit ist die Maschenbildung abgeschlossen. Zur erneuten Bildung einer Masche werden die in den Fig. 2 bis 4 dargestellten Schritte erneut durchgeführt.

Fig. 5 zeigt eine zweite Ausführungsform einer Platine 30 in derselben Position wie die Platine 3 in Fig. 2. Die Platine 30 ist hier zugleich Maschenbilder und Spannelement für eine Maschenschleife 90. Die Lagerung der Platine 30 erfolgt wieder in einer Nut 20 eines Nadelbettsteges 12. Die Geometrie der stirnseitigen Wirkfläche 40 der Platine 30 ist ebenfalls identisch zur Geometrie der Wirkfläche 4 der Platine 3. Auch die Bewegungsabläufe der Platine 30 sowie der Stricknadel 50 sind identisch zu denjenigen der Platine 3 und der Nadel 5. Zweckmäßigerweise ist jedoch die Platine 30 dicker als die Platine 3, vorzugsweise so dick wie die Platine 3 und der Maschenbilder 6 zusammen.

Wie insbesondere Fig. 1 a) zeigt, kann die Maschengröße nicht nur durch eine entsprechende Einzugstiefe der Stricknadeln 5 bzw. 50 beeinflusst werden, sondern auch durch einen Austrieb der Platinen 3 bzw. 30. Wäre die Platine 3 in Fig. 1 etwas weiter nach vorne ausgetrieben, so würden sich dadurch größere Maschen bilden, da der Strickfaden um die Platinen 3 herum eingezogen werden muss. So kann also bei konstanter Einzugstiefe der Nadeln 5 bzw. 50 durch eine entsprechende Austriebsposition der Platinen 3 oder 30 die Maschengröße beeinflusst werden.

Fig. 6 zeigt eine weitere Variante einer Platine 3', die wieder in einer Nut 2' eines Nadelbettsteges 1' gelagert ist. Die Brustfläche 4' der Platine 3' dient als Maschenbilder. In der Nähe der Brustfläche 4' weist die Platine 3' eine Bohrung auf, durch die ein Abschlagsdraht 14 geführt ist. Der Abschlagsdraht 14 erstreckt sich über die gesamte Länge des Nadelbettes und bildet eine Abschlagskante. Der Fuß 15 der Platine 3' ist wieder durch eine Platinenschlosskurve beaufschlagbar. In dargestellter Platinenposition ist der Fuß 15 so beaufschlagt, dass sich der Abschlagsdraht 14 in einer Grundposition GP befindet, die für die betreffende Maschinenfeinheit für die Herstellung von Maschen normaler Größe mit einem durchschnittlichen Strickfaden einen idealen Abstand vom Scheitel des Nadelgrundes SNG aufweist. Sollen jedoch andere Maschengrößen gebildet und/oder andere Strickgarnqualitäten verwendet werden, so kann die Lage des Abschlagsdrahtes 14 durch entsprechendes Verschieben der Platine 3' in Pfeilrichtung + oder in Pfeilrichtung - verändert werden, um damit ideale Bedingungen für das Maschenabschlagen zu schaffen. Dabei kann die Anpassung der Lage des Abschlagsdrahtes 14 nadelgenau erfolgen. Dies ist dann wichtig, wenn innerhalb eines Gestricks in einzelnen Abschnitten Maschen anderer Größe gebildet oder unterschiedliches Strickgarn verwendet wird.

## Patentansprüche

1. Verfahren zur Herstellung eines Gestricks auf einer Flachstrickmaschine mit mindestens einem Nadelbett mit mehreren, längsverschiebbar geführten Nadeln (5, 5', 50), zwischen denen in Nadellängsrichtung verschiebbare Platinen (3, 3', 30) angeordnet sind, **gekennzeichnet durch** die Schritte:
- zur Bildung einer neuen Masche (9, 9', 90) Einziehen der Nadel (5, 5', 50) mit dem im Nadelhaken (8) liegenden Strickfaden in das Nadelbett, wobei sich die Maschenschleife (9, 9', 90) an der Wirkfläche (4, 4', 40) an der Brustseite der neben der Nadel (5, 5', 50) liegenden Platine (3, 3', 30) abstützt,
- anschließend Austreiben der Nadel (5, 5', 50), während die Platine mindestens während des Beginns der Austriebsbewegung der Nadel (5, 5', 50) ebenfalls und mit gleicher Geschwindigkeit wie die Nadel (5, 5', 50) ausgetrieben wird, wodurch die Wirkfläche (4, 4', 40) der Platine die Maschenschenkel gespannt halt,
- sobald die Maschenschleife (9, 9', 90) **durch** eine Gestrickabzugseinrichtung, Einstreifeinrichtungen, Niederhalteplatinen o. dgl. sicher in der Nadel (5, 5', 50) gehalten wird, weiterer Austrieb der Nadel (5, 5', 50) bis zur Kammgleiche, während die Platine (3, 3', 30) wieder in ihre Ausgangsstellung eingezogen wird.

2. Verfahren nach Anspruch 1, **dadurch gekennzeichnet, dass** zur Erzeugung mindestens einer vergrößerten Masche vor dem Einziehen des Strickfadens zur Bildung dieser Masche (9, 9', 90) durch Einziehen der Nadel (5, 5', 50) in das Nadelbett die beiden der Nadel benachbarten Platinen (3, 3', 30) entsprechend der gewünschten Maschenvergrößerung ausgetrieben werden und die Nadel (5, 5', 50) nur bis zu einer Standard-Einzugstiefe für alle Nadeln (5, 5', 50) des Nadelbettes eingezogen wird.

3. Verfahren nach Anspruch 1 oder 2, **dadurch gekennzeichnet, dass** Platinen (3') mit einer Bohrung, durch die ein sich über die gesamte Länge des Nadelbettes erstreckender und eine Abschlagskante bildender Abschlagsdraht (14) geführt ist, verwendet werden und durch Aus- oder Einwärtsbewegen der Platinen (3') die Position des Abschlagsdrahtes (14) und damit der Abschlagskante für die mit der betreffenden Nadel (5') zu bildende Masche (9') bezüglich des Scheitels des Nadelgrundes (SNG) entsprechend der zu bildenden Maschengröße und den Eigenschaften des Strickfadens optimiert wird.

4. Flachstrickmaschine zur Durchführung des Verfahrens nach einem der Ansprüche 1 bis 3, mit mindestens einem Nadelbett, mit mehreren längsverschiebbar geführten Nadeln (5, 5', 50), zwischen denen in Nadellängsrichtung verschiebbare Platinen (3, 3', 30) angeordnet sind, die durch mindestens eine Platinenschlosskurve steuerbar sind, **dadurch gekennzeichnet, daß** eine Platine (3, 3', 30) während des Beginns des Austriebsbewegung einer nebenligenden Nadel ebenfalls und mit gleicher Geschwindigkeit wie diese Nadel (5, 5', 50) ausgetrieben wird.

5. Flachstrickmaschine nach Anspruch 4, **dadurch gekennzeichnet, dass** neben jeder Platine (3) ein Maschenbilder (6) angeordnet ist, wobei die Wirkflächen (4, 7') der Maschenbilder (6) und der Platinen (3) identisch ausgebildet sind.

6. Flachstrickmaschine nach Anspruch 4 oder 5, **dadurch gekennzeichnet, dass** die Platinen (3') mit einer Bohrung versehen sind, durch die ein sich längs des Nadelbettes erstreckender, als Abschlagskante dienender Abschlagsdraht (14) geführt ist.

## Claims

1. Method for producing a knitted fabric on a flat bed knitting machine with at least one needle bed with a plurality of needles (5, 5', 50) which are guided so as to be longitudinally displaceable and between which are arranged sinkers (3, 3', 30) which are displaceable in the longitudinal direction of the needle, **characterised by** the steps:
- retracting the needle (5, 5', 50) with the knitting yarn lying in the needle hook (8) into the needle bed to form a new stitch (9, 9', 90), the stitch loop (9, 9', 90) being supported on the acting face (4, 4', 40) on the front of the sinker (3, 3', 30) located next to the needle (5, 5', 50),
- then raising the needle (5, 5', 50), while, at least during the start of the raising movement of the needle (5, 5', 50), the sinker is also raised and at the same speed as the needle (5, 5', 50), so the acting face (4, 4', 40) of the sinker holds the stitch shank in a tensioned manner,
- as soon as the stitch loop (9, 9', 90) is held securely in the needle (5, 5', 50) by a knitted fabric take-off device, striping devices, holding-down sinkers or the like, further raising of the needle (5, 5', 50) to even texture of the comb, while the sinker (3, 3', 30) is again retracted into its starting position.

2. Method according to claim 1, **characterised in that** to produce at least one enlarged stitch, the two sinkers (3, 3', 30) adjacent to the needle are raised in accordance with the desired stitch enlargement prior to the knitting yarn being retracted to form this stitch (9, 9', 90) by retracting the needle (5, 5', 50) into the needle bed, and the needle (5, 5', 50) is retracted only to a standard retraction depth for all needles (5, 5', 50) of the needle bed.

3. Method according to claim 1 or 2, **characterised in that** sinkers (3') with a hole, through which a knockover wire (14) extending over the entire length of the needle bed and forming a knockover edge is guided, are used and the position of the knockover wire (14) and therefore of the knockover edge for the stitch (9') to be formed by the relevant needle (5') is optimised by outward or inward movement of the sinkers (3') with respect to the apex of the needle base (SNG) in accordance with the size of the stitch to be formed and the properties of the knitting yarn.

4. Flat bed knitting machine for carrying out the method according to any one of claims 1 to 3, with at least one needle bed with a plurality of needles (5, 5', 50) which are guided so as to be longitudinally displaceable and between which are arranged sinkers (3, 3', 30) which are displaceable in the longitudinal direction of the needle and can be controlled by at least one sinker cam curve, **characterised in that** a sinker (3, 3', 30) is also raised during the start of the raising movement of an adjacent needle and is raised at the same speed as this needle (5, 5', 50).

5. Flat bed knitting machine according to claim 4, **characterised in that** a stitch former (6) is arranged next to each sinker (3), the acting faces (4, 7') of the stitch former (6) and the sinkers (3) being identical in design.

6. Flat bed knitting machine according to claim 4 or 5, **characterised in that** the sinkers (3') are provided with a hole, through which a knockover wire (14) extending along the needle bed and serving as a knockover edge is guided.

## Revendications

1. Procédé de fabrication d'un tricot sur un métier à tricoter rectiligne comportant au moins une fonture à aiguilles dotée de plusieurs aiguilles (5, 5', 50) guidées de façon mobile longitudinalement, entre lesquelles sont montées des platines (3, 3', 30) mobiles dans la direction longitudinale des aiguilles, **caractérisé par** les étapes consistant à :
- insérer dans la fonture à aiguille l'aiguille (5, 5', 50) avec le fil à tricoter placé dans le crochet d'aiguille (8) en vue de former une nouvelle maille, la boucle de maille (9, 9', 90) appuyant sur la face active (4, 4', 40) du côté d'appui de la platine (3, 3', 30) se trouvant à côté de l'aiguille (5, 5', 50),
- faire sortir ensuite l'aiguille (5, 5', 50), pendant que l'on fait également sortir la platine au moins pendant le début du mouvement de sortie de l'aiguille (5, 5', 50) à la même vitesse que l'aiguille (5, 5', 50), de sorte que la surface active (4, 4', 40) de la platine maintient les branches de la maille tendues,
- faire sortir davantage l'aiguille (5, 5', 50) jusqu'à affleurer le peigne dès que la boucle de maille (9, 9', 90) est maintenue de façon sûre dans l'aiguille (5, 5', 50) par un dispositif de tirage de tricot, des dispositifs de mise en bandes, des platines de retenue ou analogues, tandis que la platine (3, 3', 30) est de nouveau escamotée dans sa position de départ.

2. Procédé selon la revendication 1, **caractérisé en ce que**, pour réaliser au moins une maille agrandie avant l'insertion du fil de tricot en vue de former cette maille (9, 9', 90) en insérant l'aiguille (5, 5', 50) dans la fonture à aiguilles, on fait sortir les deux platines (3, 3', 30) adjacentes à l'aiguille en fonction de l'agrandissement de maille souhaité et l'aiguille (5, 5', 50) n'est introduite que jusqu'à une profondeur d'introduction standard pour toutes les aiguilles (5, 5', 50) de la fonture à aiguilles.

3. Procédé selon la revendication 1 ou 2, **caractérisé en ce qu'**il est utilisé des platines (3') comportant un alésage dans lequel passe un fil d'abattage (14) s'étendant sur toute la longueur de la fonture à aiguilles et formant un bord d'abattage, et le mouvement d'entrée et de sortie des platines (3') permet d'optimiser la position du fil d'abattage (14) et donc du bord d'abattage, destiné à la maille (9') à former avec ladite aiguille (5'), par rapport au sommet de la base de l'aiguille (SNG) en fonction de la taille de la maille à former et des propriétés du fil de tricot.

4. Métier à tricoter rectiligne destiné à mettre en oeuvre le procédé selon l'une des revendications 1 à 3, comportant au moins une fonture à aiguilles, plusieurs aiguilles (5, 5', 50) guidées de façon mobile longitudinalement, entre lesquelles sont montées des platines (3, 3', 30), mobiles dans la direction longitudinale des aiguilles, qui sont commandées par au moins une courbe fermée de platine, **caractérisé en ce que** l'on fait sortir également une platine (3, 3', 30) au début du mouvement de sortie d'une aiguille adjacente à la même vitesse que cette aiguille (5, 5', 50).

5. Métier à tricoter rectiligne selon la revendication 4, **caractérisé en ce qu'**un dispositif de formation de maille (6) est monté à côté de chaque platine (3), les surfaces actives (4, 7') des dispositifs de formation de maille (6) et des platines (3) étant conformées de façon identique.

6. Métier à tricoter rectiligne selon la revendication 4 ou 5, **caractérisé en ce que** les platines (3') sont dotées d'un alésage dans lequel passe le fil d'abattage (14) s'étendant longitudinalement à la fonture à aiguilles et servant de bord d'abattage.
